# FASCICULE DE BREVET EUROPEEN

(11) **EP 2 475 473 B1**
(45) Date de publication et mention de la délivrance du brevet: **26.12.2012**
(21) Numéro de dépôt: 09783580.5
(22) Date de dépôt: 30.09.2009
(51) Int. Cl.: B21D 1/02, B21D 37/12

(54) **MACHINE DE PLANAGE A ROULEAUX MULTIPLES**
NIVELLIERMASCHINE MIT MEHREREN WALZEN
LEVELLING MACHINE WITH MULTIPLE ROLLERS

(30) Priorité: 09.09.2009 EP 09290685
(43) Date de publication de la demande: 18.07.2012
(73) Titulaire: Siemens Vai Metals Technologies SAS, 42403 Saint-Chamond (FR)
(72) Inventeur: CHAZAL, Jean-Pierre, F-42130 Trelins (FR); DUMAS, Bernard, F-42600 Montbrison (FR); PHILIPPAUX, Vincent, 42600 Montbrison (FR)
(74) Mandataire: Capré, Didier
(86) Numéro de dépôt international: PCT/EP2009/062659
(87) Numéro de publication internationale: WO 2011/029485

(56) Documents cités:
- EP-A2- 0 508 475
- JP-A- 59 045 030
- JP-U- 4 075 609
- US-A- 3 777 532
- US-A- 4 881 392

## Description

L'invention concerne une machine de planage de bandes ou de plaques métalliques épaisses que, par la suite, on nommera de manière générique « bandes » suivant le préambule de la revendication 1 et une cassette de planage suivant le préambule de la revendication 15. Une telle machine et une telle cassette sont décrites dans le document US-A-5461895.

Les dispositifs de planage, appelés planeuses, sont utilisés dans le but de supprimer les défauts de planéité des bandes après laminage à chaud ou à froid. En effet, par exemple après les phases de laminage à chaud, de refroidissement et de conditionnement, les produits laminés peuvent présenter des défauts de planéité non-développables, tels que les défauts appelés bords longs ou centre long, ou encore des défauts de planéité développables, tels que les défauts de tuile. Ces défauts géométriques affectent de manière visible les produits laminés.

Pour le planage de telles bandes métalliques laminées, on utilise des planeuses à rouleaux multiples disposés de façon à s'imbriquer en déterminant un trajet ondulé de la bande qui est ainsi soumise à des effets de flexion dans des sens alternés.

Une installation de planage d'une bande ou plaque métallique comprend, d'une façon générale, une cassette de planage inférieure et une cassette de planage supérieure, chacune équipée d'une pluralité de rouleaux de planage qui sont en contact direct avec la bande. Ces rouleaux de planage sont généralement supportés par des galets de soutien.

Ces deux cassettes de planage sont inclues dans la structure de la planeuse qui comprend des poutres verticales solidarisées, dans leur partie inférieure par un sommier généralement fixe et, en partie supérieure, par des poutres supérieures horizontales.

La cassette inférieure est supportée par le sommier inférieur et la cassette supérieure par un châssis de pression auquel il est fixé par des verrous.

Le plus souvent la cassette inférieure est fixe et la cassette supérieure peut se déplacer verticalement afin de régler l'écartement des rouleaux de planage et déterminer ainsi le trajet ondulé de la bande. Cet écartement et la reprise des efforts de séparation des cassettes, dus à la résistance de la bande, sont assurés par des vérins hydrauliques de serrage prenant appui d'un côté sur les poutres supérieures et, de l'autre, sur le châssis de pression.

Un système d'entrainement motorisé permet d'actionner les rouleaux en rotation et, par frottement, de faire avancer la bande à une vitesse déterminée. Il comporte au moins un moteur entrainant au moins un réducteur de vitesse qui actionne à la vitesse requise au moins une boîte à pignons qui distribue les couples de rotation aux différents rouleaux de planage inférieurs et supérieurs par l'intermédiaire d'allonges connectées d'un côté aux sorties de la boite à pignons et, de l'autre côté, aux tourillons d'extrémités des rouleaux.

La figure 1 est une vue schématique d'une machine de planage de l'art antérieur dont la cassette supérieure 5a est portée par un châssis de pression 4 déplaçable verticalement à l'aide de vérins hydrauliques prenant appui sur des traverses supérieures horizontales 3a,3b solidaires des poutres verticales. La machine est composée d'un sommier inférieur fixe 1 supportant une cassette de planage inférieure 5b et solidaire de deux couples de poutres verticales 2a, 2b. La partie supérieure de chaque poutre 2a, 2b est liée à une traverse horizontale 3a, 3b. Un cadre de pression 4 guidé en translation verticale entre les poutres 2 est forcé sur la cassette supérieure 5a au moyen de quatre vérins de serrage 6. Chaque cassette 5a, 5b comporte plusieurs rouleaux de planage 51 a, 51 b supportés par des paliers 52a, 52b et soutenus par des galets de soutien 53a, 53b eux-mêmes portés par des paliers 54a, 54b. La machine de planage comporte en outre des vérins de rappel 8 permettant le déplacement du châssis de pression 4 et donc de la cassette supérieure 5a vers le haut.

Afin de compenser la flexion des cassettes, du sommier inférieur et du châssis de pression supérieur sous l'effort de séparation dû au passage de la bande, de nombreux systèmes on été imaginés comme l'utilisation de vérins de correction de flexion entre au moins la cassette supérieure et son châssis de pression. Ainsi, la machine de planage représentée à la figure 1 est munie de vérins de correction 7 intercalés entre le châssis de pression 4 et la cassette supérieure de planage 5a. Des dispositifs d'accrochage 9 assurent la fixation de la cassette supérieure de planage 5a sur le cadre de pression tout en autorisant les déplacements de la cassette supérieure de planage 5a provoqués par les vérins de correction 7.

D'autres solutions de correction de la flexion des cassettes, du sommier inférieur et du châssis de pression supérieur sous l'effort de séparation dû au passage de la bande on été imaginés. Ainsi, le document EP 0 570 770 propose l'utilisation de vérins disposés entre les rouleaux de planage supérieurs et le châssis de pression supérieur d'une machine de planage. Ces vérins permettent la compensation de la flexion des rouleaux de planage survenant lors du passage de la bande de matériau entre les rouleaux. Ces vérins de compensation agissent de concert avec des vérins permettant de déplacer un châssis supérieur dont la cassette de planage supérieure est solidaire. La machine de planage est également équipée d'une pluralité de capteurs mesurant la déformation des rouleaux et fournissant des informations à un calculateur qui pilote les vérins de compensation et les vérins permettant de déplacer le châssis.

Le document JP A 2000 326012 divulgue également une machine de planage comportant une pluralité de vérins de compensation installés entre un châssis supérieur et des rouleaux supérieurs d'une machine de planage. D'autres vérins prenant appui sur des traverses horizontales modifient la position des rouleaux de planage supérieurs en agissant sur le sommier supérieur de la machine de planage.

Le document US 5 461 895 divulgue une machine de planage qui pour compenser la flexion longitudinale des rouleaux de planage comporte une combinaison de vérins de pression agissant au milieu de la cassette supérieure et des vérins de traction agissant à ses extrémités.

L'utilisation d'un nombre croissant de vérins de serrage et de correction complexifie les machines de planage et augmente la hauteur desdites machines par empilage de plusieurs étages de ces vérins. Ainsi, les machines de planage connues comportent un empilage de couches superposées formées d'une cassette supérieure, de vérins de correction de flexion, du châssis de pression, de vérins principaux de serrage, de traverses supérieures horizontales. Or, une machine de planage de bandes épaisses de grande largeur peut atteindre une masse de plus de six cent tonnes pour une hauteur supérieure à dix mètres. Un châssis de pression peut avoir, à lui seul, une masse de plus de soixante dix tonnes. Il est donc important de limiter au maximum la masse et l'encombrement des machines de planage.

La présente invention a pour objectif de résoudre les problèmes évoqués ci-dessus et vise en particulier à limiter les empilages d'organes de structure et de vérins afin de limiter la hauteur de la machine et, en particulier, la longueur des poutres verticales. Elle vise également à fournir une machine de planage ayant un volume et une masse limitées en comparaison des machines de planages connues tout en assurant les mêmes fonctions et en particulier en autorisant une compensation de la flexion des cassettes de planage provoquée par l'avancée du matériau à planer.

Ces problèmes sont résolus par une machine de planage et une cassette de planage suivant les caractéristiques de la revendication 1 et de la revendication 15.

Selon d'autres caractéristiques avantageuses :
- les moyens mobiles d'accrochage comportent :
   ■ un premier ensemble de vérins situés d'un côté d'un plan vertical imaginaire passant par l'axe longitudinal de défilement de la bande de matériau, chaque vérin du premier ensemble étant fixé d'une part à une bride du sommier supérieur fixe et d'autre part à un crochet de retenue de la cassette supérieure de planage,
   ■ un second ensemble de vérins situés de l'autre côté du plan vertical imaginaire, chaque vérin du second ensemble étant fixé d'une part à une pièce mobile par rapport au sommier supérieur fixe et d'autre part à un crochet de retenue (56b) de la cassette supérieur de planage,
- chaque pièce mobile est fixée à une bride du sommier supérieur fixe et au moins une des pièces mobiles est entraînée en rotation par un moyen d'entraînement,
- le moyen d'entraînement en rotation comporte au moins un vérin, chaque vérin étant lié d'une part à au moins une pièce mobile et d'autre par à une bride du sommier supérieur de la machine de planage,
- lors de l'actionnement d'un vérin d'entraînement en rotation au moins un ensemble composé d'une pièce mobile et d'un vérin du second ensemble de vérin est déplacé en rotation d'une position verticale vers une position escamotée, la position escamotée autorisant l'extraction de la cassette supérieure de planage hors de la machine de planage,
- la cassette inférieure de planage comporte une pluralité de montants s'étendant vers le haut à partir de la base de la cassette de planage.
- chaque poutre verticale comporte une surface verticale intérieure de contact destinée à coopérer avec une autre surface de contact pour le guidage en translation d'au moins une cassette de planage de la machine de planage,
- la cassette inférieure de planage comporte au moins une surface verticale extérieure de contact destinée à coopérer avec une surface verticale intérieure de contact d'une poutre verticale de manière à guider en translation la cassette inférieure de planage,
- au moins une surface verticale intérieure de contact de la cassette inférieure de planage appartient à un montant de la cassette inférieure de planage s'étendant vers le haut à partir de la base de la cassette de planage,
- la cassette inférieure de planage comporte une surface intérieure de contact destinée à guider en translation la cassette supérieure de planage,
- la cassette supérieure de planage comporte pour son guidage en translation au moins surface extérieure de contact destinée à coopérer avec une autre surface de contact d'un élément de la machine de planage,
- chaque surface extérieure de contact la cassette supérieure de planage est bombée,
- chaque surface extérieure de contact de la cassette supérieure de planage coopère avec une surface verticale intérieure de contact d'une poutre,
- chaque surface extérieure de contact de la cassette supérieure de planage coopère avec une surface verticale intérieure de contact de la cassette inférieure de planage,
- des moyens de déplacement en translation verticale de la cassette supérieure de planage comportent une pluralité de vérins de serrage (10) solidaire du sommier supérieur fixe et de la cassette supérieure de planage.

En outre, la valeur de l'épaisseur maximale de la cassette peut être comprise entre 1,5 et 4 fois la valeur de l'épaisseur minimale et peut de préférence être comprise entre 2 et 2,5 fois.

La machine de planage selon l'invention a donc une hauteur totale limitée par rapport aux machines connues, en outre contrairement aux machines de planage de l'état de la technique elle ne comporte pas de châssis de pression conventionnel ni de traverses horizontales, ce qui permet l'économie de dizaines de tonnes de structure et donc un allègement de la machine de planage conforme à l'invention.

En outre, par rapport aux machines de planage de l'art antérieur, l'invention permet aussi la suppression des vérins de relevage du cadre de pression et de la cassette supérieure, gain qui n'est pas négligeable car ces vérins, généralement au nombre de quatre, doivent être suffisamment puissants pour soulever une masse pouvant atteindre presque cent tonnes. D'autre part, leur course est généralement importante afin de permettre le démontage des vérins de serrage. Ce sont donc des vérins très lourds qui nécessitent la mise en place de circuits hydrauliques à haute pression et une quantité importante d'huile. La suppression de tous ces dispositifs a pour effet supplémentaire d'alléger la masse de la machine de planage de plusieurs dizaines de tonnes supplémentaires.

D'autres caractéristiques et avantages de la présente invention apparaîtront à la lecture d'un mode de réalisation détaillé, non limitatif, faite en référence aux figures sur lesquelles :
- la figure 1 déjà décrite est une vue de face schématique d'une machine de planage selon l'art antérieur,
- la figure 2 est une vue de face schématique d'une machine de planage selon l'invention,
- la figure 3 est une vue de détails montrant une cassette de planage liée au sommier supérieur d'une machine de planage conforme à l'invention,
- la figure 4 est une vue en coupe de la figure 1,
- la figure et 5 est une en coupe d'une cassette supérieure de planage flexible utilisée dans une machine de planage selon l'invention.

Il est à noter que sur les figures seuls les éléments nécessaires à la compréhension de l'invention ont été représentés sur les figures étant entendu que la machine de planage comporte tous les éléments (non représentés) nécessaires à l'entraînement en rotation des rouleaux de planage.

La machine de planage selon l'invention représentée à la figure 2 comporte un sommier inférieur 1, fixe lors de l'utilisation de la machine de planage, supportant une cassette inférieure de planage 5b. Deux couples de poutre verticales 2a, 2b s'étendent vers le haut à partir du sommier inférieur 1 tout en étant fixés rigidement à ce dernier. En outre, chaque couple de poutres verticales 2a, 2b est situé d'un côté d'un plan imaginaire vertical passant par l'axe longitudinal de défilement P (visible sur la figure 4) de la bande de matériau. Un sommier supérieur 11 fixe est solidarisé rigidement à l'extrémité supérieure de chacune des poutres verticales 2a, 2b.

La machine de planage comporte en outre des vérins de serrage 10 fixés d'une part au sommier supérieur fixe 11 et en contact d'autre part avec une face supérieure de la cassette supérieure de planage 5a. En se déployant, les vérins de serrage 10 prennent appui sur le sommier 11 et forcent les rouleaux 51a de la cassette supérieure de planage 5a contre le matériau à planer. Les vérins de serrage assurent donc d'une part le rapprochement des rouleaux 51a de la cassette de supérieure planage avec les rouleaux 51 b de la cassette inférieure de planage 5b et d'autre part, en fonction de leur déplacement vertical relatif, compensent la flexion de la cassette supérieure de planage 5a provoquée par l'effort de séparation dû au passage de la bande à planer.

Des moyens d'accrochage 9 assurent la fixation de la cassette supérieure de planage 5a sur le sommier 11 tout en autorisant les déplacements verticaux de la cassette supérieure de planage 5a provoqués par les vérins de serrage 10.

La figure 3 montre un mode de réalisation des moyens d'accrochage. La cassette supérieure de planage 5a portant les rouleaux de planage 51a et leurs paliers 52a est accrochée au sommier supérieur 11 par l'intermédiaire de deux vérins 111 supportés, côté entrainement des rouleaux, par des brides 113 du sommier supérieur 11. Chaque tête de vérin 111 est engagée dans un crochet de retenue 56a de la cassette supérieure de planage 5a. A cet effet, chaque tête du vérin 111 peut comporter une portion cylindrique de retenue 111 b d'axe perpendiculaire à l'axe de la tige 111 a du vérin 111. La cassette supérieure de planage 5a est également accrochée au sommier supérieur 11 par l'intermédiaire de deux autres vérins 112 supportés du côté opposé à l'entrainement des rouleaux, par des pièces 114 en forme de L mobiles en rotation par rapport au sommier supérieur fixe 11. Chaque tête de vérin 112 est engagée dans un crochet de retenue 56b de la cassette supérieure de planage 5a. A cet effet, chaque tête du vérin 112 peut comporter une portion cylindrique de retenue 112b d'axe perpendiculaire à l'axe de la tige 112a du vérin 112. En outre, chaque portion cylindrique de retenue 111b, 112b peut comporter deux butées verticales situées de part et d'autre de chaque crochet de retenue 56a et destinées à bloquer la cassette supérieure de planage 5a en translation horizontale. Les vérins 111, 112 supportent donc la cassette supérieure de planage 5a tout en accompagnant les déplacements relatifs entre la cassette supérieure de planage 5a et le sommier supérieur 11 sous l'action des vérins 10.

Chaque pièce mobile 114 est fixée à un axe du sommier 11 et peut tourner autour de cet axe, chaque axe étant porté par une bride 1100 du sommier 11. Au moins un vérin supplémentaire 115 apte à faire pivoter au moins une pièce mobile 114 s'étend entre une extrémité de la pièce mobile 114 et une autre bride 1200 du sommier 11.

Pour l'extraction des équipages de planage 5a et 5b, les tiges des vérins de serrage 10 s'allongent jusqu'à ce que la cassette supérieure de planage 5a repose sur la cassette inférieure de planage 5b. Les tiges 111 a et 112a des vérins de retenue 111, 112 suivent le mouvement de la cassette supérieure de planage 5a vers le bas. Lorsque la cassette supérieure de planage 5a repose sur la cassette inférieure de planage 5b, les tiges 111a et 112a des vérins de retenue 111, 112 continuent leur course vers le bas jusqu'à la libération de chaque crochet de retenue 56a. Le vérin supplémentaire 115 en se rétractant fait ensuite pivoter le support 114 qui escamote le vérin 112 vers le haut et la cassette supérieure de planage peut être extraite dans le sens de la flèche 1300, du côté opposé à l'entrainement des rouleaux de planage 51 a.

Comme mentionné précédemment, dans les machines de planage selon l'art antérieur, le châssis de pression est guidé entre les poutres verticales et la cassette supérieure de planage lui est accrochée à l'aide de dispositifs capables d'assurer le suivi des déplacements des vérins de correction de flexion. Dans le but d'éviter un double guidage vertical du châssis de pression et de la cassette pouvant être source d'arc-boutement et de coincements, la cassette supérieure n'est pas guidée entre les poutres verticales ou entre des montants de la cassette inférieure. Dans la machine selon l'invention, l'absence de cadre de pression autorise le guidage de la cassette elle même entre les poutres verticales ou entre des montants de la cassette inférieure, ce qui améliore considérablement la précision de ses mouvements.

La figure 4 montre un mode de réalisation du système de guidage des équipages de planage entre les poutres 2a et 2b. On notera que la figure 4 est une vue schématique en coupe de la machine de planage réalisée au niveau des paliers 52a et 52b, dans un plan parallèle à un plan vertical imaginaire passant par l'axe longitudinal de défilement de la bande de matériau.

De manière générale, chaque poutre 2a, 2b comporte une surface verticale intérieure de contact 21 a destinée à coopérer avec une autre surface de contact pour le guidage en translation d'au moins une cassette de planage 5a, 5b de la machine de planage.

Plus précisément, la cassette inférieure de planage 5b comporte, pour son guidage hors de la machine de planage lors d'opérations de montage et de démontage, des montants verticaux 55b s'étendant vers le haut à partir de la base de la cassette inférieure 5b. Chaque montant 55b comporte une surface verticale extérieure 59 venant en contact avec une surface verticale intérieure 21 a d'une des poutres 2a, 2b de manière à assurer un positionnement précis et à guider en translation la cassette inférieure de planage 5b. Les montants 55b et la cassette inférieure de planage 5b sont donc liées par une liaison glissière. Les deux surfaces de contact 59 et 21a s'étendent au moins partiellement en vis à vis l'une de l'autre.

D'autre part, chaque montant 55b de la cassette inférieure de planage 5b est positionné de manière à servir de guide en translation à la cassette supérieure de planage 5a. Ainsi, chaque montant de la cassette inférieure de planage 5b comporte également une surface verticale intérieure 57b venant en contact avec une surface extérieure de 55a de la cassette supérieure de planage. Les surfaces de contacts 55a et 57b, s'étendant au moins partiellement en vis à vis l'une de l'autre lorsque la machine de planage est entièrement montée, coopèrent pour guider en translation la cassette supérieure de planage 5a par rapport à la cassette inférieure de planage 5b. Du fait de l'encadrement de la cassette supérieure de planage 5a par les montants 55b, les cassettes de planage inférieure et supérieure sont donc liées par une liaison glissière qui assure leur positionnement relatif avec une grande précision. En outre, chaque surface extérieure de contact 55a de la cassette supérieure de planage peut être légèrement bombée. Ceci autorise un positionnement incliné de la cassette supérieure 5a par rapport à la cassette inférieure 5b entre le côté entrée de la bande entre les rouleaux de planage et le côté sortie.

De plus, chacun des montants 55b de la cassette inférieure de planage 5b comporte à son extrémité haute un plot de positionnement 58b destiné à recevoir un support 57a de la cassette supérieure de planage 5a. Lors des phases de retrait et de réintroduction des casettes dans la machine de planage, chaque plot de positionnement 58b reçoit un support un support 57a ce qui assure la solidarisation des deux cassettes.

Dans un autre mode de réalisation non représenté sur les figures, la cassette inférieure de planage 5b ne comporte pas de montants 55b et la cassette supérieure de planage est directement guidée en translation verticales par les poutres 2a, 2b de la machine de planage. Ainsi, chaque surface de contact extérieure 55a de la cassette supérieure de planage 5a coopère avec une surface verticale intérieure de contact 21 a d'une des poutres 2a, 2b. La cassette inférieure de planage 5a est donc liée au montants 2a, 2b de la machine de planage par une liaison glissière.

Afin de limiter l'usure générée par les frottements lors du guidage en translation de chacun des éléments de la machine de planage, les surfaces de contact 21a, 56b,57b et 55a peuvent être revêtues d'un matériau d'usure favorisant le glissement des pièces les unes par rapport aux autres comme des plaques d'acier durcies superficiellement.

Afin que les vérins de serrage 10 puissent jouer correctement leur rôle de correction de la flexion des rouleaux de planage, ils ont avantage à être au moins six à agir entre le sommier supérieur 11 et la cassette supérieure 5a. Comme montré sur les figures 2 à 5, les vérins de serrage 10 sont disposés en ligne dans le sens de l'axe longitudinal des rouleaux. Dans le mode de réalisation des figures la machine de planage comporte deux lignes de trois vérins de serrage 10 chacune. Une première ligne de trois vérins de serrage 10 agit sur le côté de l'entrée de la bande dans la cassette supérieure de planage 5a tandis qu'une autre ligne de vérins de serrage agit du côté de la sortie de la cassette de planage, comme schématisé sur la figure 4.

Une condition supplémentaire au bon fonctionnement de la correction de flexion des rouleaux est la capacité de déformation de la cassette supérieure de planage dans la direction de l'axe longitudinal des rouleaux. Cette condition est remplie sans difficulté pour le planage des bandes épaisses qui entraine des efforts très importants de séparation des cassettes supérieure et inférieure. Dans le cas des bandes plus minces, il peut être nécessaire d'adapter la forme de la cassette supérieure de planage afin de réduire son inertie à la flexion.

La figure 5 donne un exemple de cassette supérieure de planage ayant une capacité de déformation en flexion accrue par rapport aux cassettes supérieures de planage de l'art antérieur. On peut également dire que la cassette de planage inférieure 5a représentée à la figure 5 a une inertie à la déformation diminuée par rapport aux cassettes supérieures de planage de l'art antérieur. Dans cette vue en coupe d'une partie d'une machine de planage selon l'invention, l'épaisseur e de la cassette supérieure de planage 5a varie entre une valeur maximale e1 et une valeur minimale e2. Chaque surface d'appui des vérins de serrage 10 est situées dans une zone z1 où l'épaisseur e de la cassette supérieure de planage 5a est maximale afin d'assurer un maximum de résistance de la cassette supérieure de planage 5a aux efforts de serrage et de correction de flexion transmis par les vérins de serrage 10. De manière préférée la longueur ℓ*1* de la de chaque zone d'épaisseur maximale z1 est au moins égale au diamètre de l'extrémité 10a du vérin 10 avec lequel elle est en contact. En outre, les zones z2 d'épaisseur minimale e2 insérées entre les zones z1 d'épaisseur maximale permettent de diminuer l'inertie à la déformation de la casette supérieure 5a et ainsi d'obtenir une correction en flexion rapide et efficace. Ces zones z2 ont une longueur ℓ*2* inférieure à la longueur ℓ*1*.

Dans le mode de réalisation de la figure 5, cinq zones z1 d'épaisseur maximale sont prévues, deux aux extrémités de la cassette supérieure de planage 5a et trois dans les portions d'appui de la cassette supérieure de planage 5a coopérant avec les vérins de serrage 10. Ces zones z1 d'épaisseur maximale constante e1 sont séparées par trois zones z2 d'épaisseur minimale constante e2 favorisant la flexion de l'intégralité de la cassette de planage supérieure 5a. La cassette supérieure de planage a donc dans le plan de coupe une section en forme de dents de scie tronquées dans leurs parties supérieures et inférieures.

A titre d'exemple, l'épaisseur maximale peut être comprise entre 1,5 et 4 fois la valeur de l'épaisseur minimale et de préférence peut avoir une valeur comprise entre 2 et 2,5 fois.

## Revendications

1. Machine de planage d'une bande de matériau comportant :
- un sommier inférieur (1) fixe à partir duquel s'étendent une pluralité de poutres verticales (2a, 2b), les poutres étant situées de part et d'autre d'un axe longitudinal de défilement de la bande de matériau,
- une cassette inférieure de planage fixe (5b), lors du fonctionnement de la machine de planage, la cassette inférieure de planage fixe (5b) prenant appui sur le sommier fixe (1),
- une cassette supérieure de planage (5a),
chaque cassette comportant une pluralité de rouleaux (51 a, 51 b) espacés et montés rotatifs dans des paliers (52) d'axes perpendiculaires à l'axe longitudinal de défilement (P) du matériau,
**caractérisée en ce que** la machine de planage comporte en outre :
- un sommier supérieur (11) fixe solidaire des poutres verticales (2a, 2b) et fixé de manière rigide à l'extrémité supérieure de chaque poutre (2a, 2b)
- des moyens mobiles d'accrochage (9) de la cassette supérieure de planage (5a) au sommier supérieur (11) autorisant le déplacement de la cassette supérieure de planage,
- des moyens de déplacement en translation verticale (10) de la cassette supérieure de planage (5a) par rapport au sommier supérieur fixe (11) entre une position de repos dans laquelle les rouleaux (51a) de la cassette supérieure de planage (5a) sont éloignés des rouleaux (51 b) de la cassette inférieure de planage (5b) et une position de planage dans laquelle les rouleaux de la cassette supérieure de planage sont approchées des rouleaux de la cassette inférieure de planage en vue d'imposer à la bande un trajet ondulé, les moyens de déplacement étant aptes à compenser la flexion de la cassette supérieure de planage (5a) provoquée par l'effort de séparation dû au passage de la bande à planer.

2. Machine de planage selon la revendication précédente **caractérisée en ce que**, les moyens mobiles d'accrochage (9) comportent :
- un premier ensemble de vérins (111) situés d'un côté d'un plan vertical imaginaire passant par l'axe longitudinal (P) de défilement de la bande de matériau, chaque vérin du premier ensemble étant fixé d'une part une bride (113) du sommier supérieur fixe (11) et d'autre part à un crochet de retenue (56a) de la cassette supérieure de planage (5a),
- un second ensemble de vérins (112) situés de l'autre côté du plan vertical imaginaire, chaque vérin (112) du second ensemble étant fixé d'une part à une pièce mobile (114) par rapport au sommier supérieur fixe (11) et d'autre part à un crochet de retenue (56b) de la cassette supérieur de planage (5a).

3. Machine de planage selon la revendication précédente **caractérisée en ce que**, chaque pièce mobile (114) est fixée à une bride (1100) du sommier supérieur fixe (11) et au moins une des pièces mobiles (114) est entraînée en rotation par un moyen d'entraînement.

4. Machine de planage selon la revendication précédente **caractérisée en ce que**, lors de l'actionnement d'un vérin d'entraînement en rotation (115) au moins un ensemble composé d'une pièce mobile (114) et d'un vérin (112) du second ensemble de vérin est déplacé en rotation d'une position verticale vers une position escamotée, la position escamotée autorisant l'extraction de la cassette supérieure de planage (5a) hors de la machine de planage.

5. Machine de planage selon l'une quelconque des revendications précédentes **caractérisée en ce que**, la cassette inférieure de planage (5b) comporte une pluralité de montants (55b) s'étendant vers le haut à partir de la base de la cassette de planage.

6. Machine de planage selon l'une quelconque des revendications précédentes **caractérisée en ce que**, chaque poutre (2a, 2b) verticale comporte une surface verticale intérieure de contact (21 a) destinée à coopérer avec une autre surface de contact pour le guidage en translation d'au moins une cassette de planage (5a,5b) de la machine de planage.

7. Machine de planage selon la revendication précédente **caractérisée en ce que**, la cassette inférieure de planage (5b) comporte au moins une surface verticale extérieure de contact (59) destinée à coopérer avec une surface verticale intérieure de contact (21 a) d'une poutre verticale (2a, 2b) de manière à guider en translation la cassette inférieure de planage (5b).

8. Machine de planage selon la revendication précédente **caractérisée en ce que**, au moins une surface verticale intérieure de contact (59) de la cassette inférieure de planage (5b) appartient à un montant (55b) de la cassette inférieure de planage (5b) s'étendant vers le haut à partir de la base de la cassette de planage.

9. Machine de planage selon l'une quelconque des revendications précédentes **caractérisée en ce que**, la cassette inférieure de planage (5b) comporte une surface intérieure de contact (57b) destinée à guider en translation la cassette supérieure de planage (5a).

10. Machine de planage selon l'une quelconque des revendications précédentes **caractérisée en ce que**, la cassette supérieure de planage (5a) comporte pour son guidage en translation au moins surface extérieure de contact (55a) destinée à coopérer avec une autre surface de contact d'un élément (2a, 2b, 5b) de la machine de planage.

11. Machine de planage selon la revendication précédente **caractérisée en ce que**, chaque surface extérieure de contact (55a) de la cassette supérieure de planage (5a) est bombée.

12. Machine de planage selon l'une des revendications 10 ou 11 lorsqu'elle dépend de la revendication 6 **caractérisée en ce que**, chaque surface extérieure de contact (55a) de la cassette supérieure de planage (5a) coopère avec une surface verticale intérieure de contact (21 a) d'une poutre (2a, 2b).

13. Machine de planage selon l'une des revendications 10 ou 11 lorsqu'elle dépend de la revendication 9 **caractérisée en ce que**, chaque surface extérieure de contact (55a) de la cassette supérieure de planage (5a) coopère avec une surface verticale intérieure de contact (21 a) de la cassette inférieure de planage (5b).

14. Machine de planage selon l'une quelconque des revendications précédentes **caractérisée en ce que**, les moyens de déplacement en translation verticale de la cassette supérieure de planage (5a) comportent une pluralité de vérins de serrage (10) solidaires du sommier supérieur (11) fixe et de la cassette supérieure de planage (5a).

15. Cassette de planage flexible destinée à coopérer avec une machine de planage selon l'une quelconque des revendications précédentes **caractérisée en ce que**, une épaisseur (e) de la cassette supérieure de planage (5a) varie entre une valeur maximale (e1) et une valeur minimale (e2) et **en ce qu'**elle comporte une pluralité de zones (Z1) d'épaisseur maximale (e1) destinées à coopérer avec des vérins de serrage (10) de la machine de planage, les zones d'épaisseur maximale (e1) étant séparées entre elles par une zone (Z2) d'épaisseur minimale (e2) permettant de diminuer l'inertie à la déformation de la casette (5a).

## Claims

1. Machine for levelling a strip of material comprising:
- a lower fixed supporting plate (1) from which a plurality of uprights (2a, 2b) extends, the uprights being positioned on either side of a longitudinal axis of travel of the strip of material,
- a lower fixed levelling cassette (5b), the lower fixed levelling cassette (5b) resting on the fixed supporting plate during operation of the levelling machine,
- an upper levelling cassette (5a),
each cassette including a plurality of rollers (51a, 51b) spaced out and mounted so as to rotate in bearings (52) with axes perpendicular to the longitudinal axis of travel (P) of the material,
**characterised in that** the levelling machine also includes:
- an upper fixed supporting plate (11) connected to the uprights (2a, 2b) and rigidly attached to the upper end of each upright (2a, 2b),
- movable means of coupling (9) the upper levelling cassette (5a) to the upper supporting plate (11) enabling movement of the upper levelling cassette,
- means (10) of moving the upper levelling cassette (5a) in vertical translation in relation to the upper fixed supporting plate (11) between a resting position in which the rollers (51a) of the upper levelling cassette (5a) are distant from the rollers (51b) of the lower levelling cassette (5b) and a levelling position in which the rollers of the upper levelling cassette are close to the rollers of the lower levelling cassette with a view to forcing the strip of material into an undulating path, the means of movement being capable of compensating for the flexion in the upper levelling cassette (5a) caused by the separation stress due to the passage of the strip to be levelled.

2. Levelling machine according to the preceding claim, **characterised in that** the movable means of coupling (9) include:
- a first set of jacks (111) positioned on one side of an imaginary vertical plane passing through the longitudinal axis (P) of travel of the strip of material, each jack of the first set being fixed on the one hand to a flange (113) of the upper fixed supporting plate (11) and on the other hand to a retaining hook (56a) of the upper levelling cassette (5a) ,
- a second set of jacks (112) positioned on the other side of the imaginary vertical plane, each jack (112) of the second set being fixed on the one hand to a part (114) which is movable in relation to the upper fixed supporting plate (11) and on the other hand to a retaining hook (56b) of the upper levelling cassette (5a).

3. Levelling machine according to the preceding claim, **characterised in that** each movable part (114) is fixed to a flange (1100) of the upper fixed supporting plate (11) and at least one of the movable parts (114) is driven in rotation by a drive means.

4. Levelling machine according to the preceding claim, **characterised in that**, when a rotating drive jack (115) is actuated, at least one set comprising a movable part (114) and a jack (112) of the second set of jacks is moved in rotation from a vertical position to a retracted position, the retracted position enabling the upper levelling cassette (5a) to be extracted from the levelling machine.

5. Levelling machine according to any one of the preceding claims, **characterised in that** the lower levelling cassette (5b) includes a plurality of posts (55b) extending upwards from the base of the levelling cassette.

6. Levelling machine according to any one of the preceding claims, **characterised in that** each upright (2a, 2b) includes an inner vertical contact surface (21a) intended to cooperate with another contact surface to guide at least one levelling cassette (5a, 5b) of the levelling machine in translation.

7. Levelling machine according to the preceding claim, **characterised in that** the lower levelling cassette (5b) includes at least one outer vertical contact surface (59) intended to cooperate with an inner vertical contact surface (21a) of an upright (2a, 2b) so as to guide the lower levelling cassette (5b) in translation.

8. Levelling machine according to the preceding claim, **characterised in that** at least one inner vertical contact surface (59) of the lower levelling cassette (5b) belongs to a post (55b) of the lower levelling cassette (5b) extending upwards from the base of the levelling cassette.

9. Levelling machine according to any one of the preceding claims, **characterised in that** the lower levelling cassette (5b) includes an inner contact surface (57b) intended to guide the upper levelling cassette (5a) in translation.

10. Levelling machine according to any one of the preceding claims, **characterised in that** the upper levelling cassette (5a) includes at least one outer contact surface (55a) to guide it in translation and intended to cooperate with another contact surface of an element (2a, 2b, 5b) of the levelling machine.

11. Levelling machine according to the preceding claim, **characterised in that** each outer contact surface (55a) of the upper levelling cassette (5a) is domed.

12. Levelling machine according to one of claims 10 or 11 when dependent upon claim 6, **characterised in that** each outer contact surface (55a) of the upper levelling cassette (5a) cooperates with an inner vertical contact surface (21a) of an upright(2a, 2b).

13. Levelling machine according to one of claims 10 or 11 when dependent upon claim 9, **characterised in that** each outer contact surface (55a) of the upper levelling cassette (5a) cooperates with an inner vertical contact surface (21a) of the lower levelling cassette (5b).

14. Levelling machine according to any one of the preceding claims, **characterised in that** the means of moving the upper levelling cassette (5a) in vertical translation includes a plurality of clamping jacks (10) connected to the upper fixed supporting plate (11) and the upper levelling cassette (5a).

15. Flexible levelling cassette intended to cooperate with a levelling machine according to any one of the preceding claims, **characterised in that** a thickness (e) of the upper levelling cassette (5a) varies between a maximum value (e1) and a minimum value (e2) and **in that** it includes a plurality of zones (Z1) of maximum thickness (e1) intended to cooperate with clamping jacks (10) of the levelling machine, the zones of maximum thickness (e1) being separated from one another by a zone (Z2) of minimum thickness (e2) making it possible to reduce the deformation inertia of the cassette (5a).

## Patentansprüche

1. Richtmaschine für bandförmiges Material, umfassend:
- einen starren unteren Träger (1), von dem aus sich eine Vielzahl von vertikalen Ständern (2a, 2b) erstreckt, die beiderseits einer Längsablaufachse des bandförmigen Materials angeordnet sind,
- eine untere starre Richtkassette (5b), wobei sich die untere starre Richtkassette während des Betriebs der Richtmaschine am starren Träger (1) abstützt,
- eine obere Richtkassette (5a),
wobei jede Kassette eine Vielzahl von beabstandeten Walzen (51a, 51b) umfasst, die in Lagern (52) mit senkrecht zur Längsablaufachse (P) des Materials verlaufenden Achsen drehend gelagert sind,
**dadurch gekennzeichnet, dass** die Richtmaschine darüber hinaus umfasst:
- einen oberen starren Träger (11), der mit den vertikalen Ständern (2a, 2b) verbunden ist und stabil am oberen Ende jedes Ständers (2a, 2b) befestigt ist,
- bewegliche Mittel zum Befestigen (9) der oberen Richtkassette (5a) am oberen Träger (11), die das Bewegen der oberen Richtkassette zulassen,
- Mittel zum translatorischen vertikalen Bewegen (10) der oberen Richtkassette (5a) in Bezug auf den oberen starren Träger (11) zwischen einer Ruheposition, in der die Walzen (51a) der oberen Richtkassette (5a) von den Walzen (51b) der unteren Richtkassette (5b) entfernt sind, und einer Richtposition, in der die Walzen der oberen Richtkassette an die Walzen der unteren Richtkassette herangeführt sind, um dem Band einen gewellten Weg vorzugeben, wobei die Mittel zum Bewegen geeignet sind, die Durchbiegung der oberen Richtkassette (5a), die durch die durch den Durchgang des zu richtenden Bandes bedingte Trennkraft verursacht wird, auszugleichen.

2. Richtmaschine nach dem vorangehenden Anspruch, **dadurch gekennzeichnet, dass** die beweglichen Befestigungsmittel (9) umfassen:
- eine erste Gruppe von Hubzylindern (111), die auf einer Seite einer imaginären vertikalen, durch die Längsablaufachse (P) des bandförmigen Materials verlaufenden Ebene angeordnet sind, wobei jeder Hubzylinder der ersten Gruppe zum einen an einem Flansch (113) des oberen starren Trägers (11) und zum anderen an einem Rückhaltehaken (56a) der oberen Richtkassette (5a) befestigt ist,
- eine zweite Gruppe von Hubzylindern (112), die auf der anderen Seite der imaginären vertikalen Ebene angeordnet ist, wobei jeder Hubzylinder (112) der zweiten Gruppe zum einen an einem in Bezug auf den oberen starren Träger (11) beweglichen Teil (114) und zum anderen an einem Rückhaltehaken (56b) der oberen Richtkassette (5a) befestigt ist.

3. Richtmaschine nach dem vorangehenden Anspruch, **dadurch gekennzeichnet, dass** jedes bewegliche Teil (114) an einem Flansch (1100) des oberen starren Trägers (11) befestigt ist und mindestens eines der beweglichen Teile (114) von einem Antriebsmittel drehangetrieben wird.

4. Richtmaschine nach dem vorangehenden Anspruch, **dadurch gekennzeichnet, dass** bei der Betätigung eines Hubzylinders zum Drehantrieb (115) mindestens eine Gruppe, die aus einem beweglichen Teil (114) und einem Hubzylinder (112) der zweiten Hubzylindergruppe besteht, aus einer vertikalen Position in eine eingezogene Position drehbewegt wird, wobei die eingezogene Position das Herausziehen der oberen Richtkassette (5a) aus der Richtmaschine zulässt.

5. Richtmaschine nach einem beliebigen der vorangehenden Ansprüche, **dadurch gekennzeichnet, dass** die untere Richtkassette (5b) eine Vielzahl von Holmen (55b), umfasst, die sich von der Grundseite der Richtkassette aus nach oben erstrecken.

6. Richtmaschine nach einem beliebigen der vorangehenden Ansprüche, **dadurch gekennzeichnet, dass** jeder vertikale Ständer (2a, 2b) eine vertikale innere Kontaktfläche (21a) umfasst, die dazu dient, mit einer anderen Kontaktfläche zusammenzuwirken, um mindestens eine Richtkassette (5a, 5b) der Richtmaschine translatorisch zu führen.

7. Richtmaschine nach dem vorangehenden Anspruch, **dadurch gekennzeichnet, dass** die untere Richtkassette (5b) mindestens eine vertikale äußere Kontaktfläche (59) umfasst, die dazu dient, mit einer vertikalen inneren Kontaktfläche (21a) eines vertikalen Ständers (2a, 2b) zusammenzuwirken, um die untere Richtkassette (5b) translatorisch zu führen.

8. Richtmaschine nach dem vorangehenden Anspruch, **dadurch gekennzeichnet, dass** mindestens eine vertikale innere Kontaktfläche (59) der unteren Richtkassette (5b) zu einem Holm (55b) der unteren Richtkassette (5b) gehört, der sich von der Grundseite der Richtkassette aus nach oben erstreckt.

9. Richtmaschine nach einem beliebigen der vorangehenden Ansprüche, **dadurch gekennzeichnet, dass** die untere Richtkassette (5b) eine innere Kontaktfläche (57b) umfasst, die dazu dient, die obere Richtkassette (5a) translatorisch zu führen.

10. Richtmaschine nach einem beliebigen der vorangehenden Ansprüche, **dadurch gekennzeichnet, dass** die obere Richtkassette (5a) zu ihrer translatorischen Führung mindestens eine äußere Kontaktfläche (55a) umfasst, die dazu dient, mit einer anderen Kontaktfläche eines Bestandteils (2a, 2b, 5b) der Richtmaschine zusammenzuwirken.

11. Richtmaschine nach dem vorangehenden Anspruch, **dadurch gekennzeichnet, dass** jede äußere Kontaktfläche (55a) der oberen Richtkassette (5a) gewölbt ist.

12. Richtmaschine nach einem der Ansprüche 10 oder 11, wenn von Anspruch 6 abhängig, **dadurch gekennzeichnet, dass** jede äußere Kontaktfläche (55a) der oberen Richtkassette (5a) mit einer vertikalen inneren Kontaktfläche (21a) eines Ständers (2a, 2b) zusammenwirkt.

13. Richtmaschine nach einem der Ansprüche 10 oder 11, wenn von Anspruch 9 abhängig, **dadurch gekennzeichnet, dass** jede äußere Kontaktfläche (55a) der oberen Richtkassette (5a) mit einer vertikalen inneren Kontaktfläche (21a) der unteren Richtkassette (2a, 2b) zusammenwirkt.

14. Richtmaschine nach einem beliebigen der vorangehenden Ansprüche, **dadurch gekennzeichnet, dass** die Mittel zum vertikalen translatorischen Bewegen der oberen Richtkassette (5a) eine Vielzahl von Anstellzylindern (10) umfassen, die mit dem oberen starren Träger (11) und der oberen Richtkassette (5a) verbunden sind.

15. Flexible Richtkassette, die dazu dient, mit einer Richtmaschine nach einem beliebigen der vorangehenden Ansprüche zusammenzuwirken, **dadurch gekennzeichnet, dass** eine Dicke (e) der oberen Richtkassette (5a) zwischen einem Größtwert (e1) und einem Kleinstwert (e2) variiert und dass sie eine Vielzahl von Zonen (Z1) größter Dicke (e1) umfasst, die dazu dienen, mit Anstellzylindern (10) der Richtmaschine zusammenzuwirken, wobei die Zonen größter Dicke (e1) voneinander durch eine Zone (Z2) kleinster Dicke (e2) getrennt sind, was es ermöglicht, die Verformungsträgheit der Kassette (5a) zu vermindern.
